# EUROPÄISCHE PATENTSCHRIFT

(11) **EP 3 317 863 B1**
(45) Veröffentlichungstag und Bekanntmachung des Hinweises auf die Patenterteilung: **07.08.2019**
(21) Anmeldenummer: 16757546.3
(22) Anmeldetag: 27.06.2016
(51) Int. Cl.: G08B 13/12

(54) **ÜBERSTEIGSCHUTZ**
ANTI-CLIMBING DEVICE
SYSTÈME DE PROTECTION CONTRE LES INTRUSIONS

(30) Priorität: 01.07.2015 DE 202015103450 U
(43) Veröffentlichungstag der Anmeldung: 09.05.2018
(73) Patentinhaber: Dölling, Stefan, 21706 Drochtersen (DE)
(72) Erfinder: Dölling, Stefan, 21706 Drochtersen (DE)
(74) Vertreter: Hansen, Jochen
(86) Internationale Anmeldenummer: PCT/DE2016/100287
(87) Internationale Veröffentlichungsnummer: WO 2017/000934

(56) Entgegenhaltungen:
- EP-A2- 1 813 741
- DE-C1- 3 837 902
- KR-B1- 101 420 596
- US-A- 4 829 287
- US-A- 5 548 275
- N.N.: "Vaku-FenZS", , 29. Januar 2014 (2014-01-29), Seiten 1-4, XP055312807, Gefunden im Internet: URL:http://www.zaun-sicherheit.de/produkte /information_vaku-fenzs.pdf [gefunden am 2016-10-20] in der Anmeldung erwähnt

## Beschreibung

Das Bedürfnis oder die gesetzliche Forderung nach technischen Schutzeinrichtungen (Detektionseinrichtungen) an Grundstücksgrenzen, z.B. an Zäunen, weitet sich in den letzten Jahren zunehmend aus. Hier besteht die Anforderung, ein Überwinden dieser Grenze von unbefugten Personen zu erkennen. Hierbei ist zu unterstellen, dass diese unbefugten Personen mechanische, hydraulische oder thermische Hilfswerkzeuge sowie Aufstiegshilfen verwenden, um diese technische Schutzeinrichtung zu überwinden. Des Weiteren besteht der Bedarf an einer hohen Detektionssicherheit in Kombination mit einer geringen Rate unerwünschter Meldungen im Jahresverlauf bei allen Witterungsbedingungen. Unerwünschte Meldungen können neben Witterungseinflüssen auch durch Objekte erzeugt werden, die fälschlicherweise als Eindringen einer Person von der technischen Schutzeinrichtung erkannt wurden. Zusätzlich besteht die Anforderung, dass eindringende Personen oder Personen, die sich in der Nähe der Detektionseinrichtung befinden, nicht erkennen können, ob ein Detektionssystem vorhanden ist oder um welches Funktionsprinzip es sich handelt.

Als Lösung für die technischen Schutzeinrichtungen am Zaun bieten sich Mikrofonkabelsysteme zum Beispiel auf Piezo-Basis, eventuell unterstützt durch IR- oder Spanndrahtaufbauten als Übersteigschutz an. Hinzuweisen ist in diesem Zusammenhang auf Entwicklungen auf der Basis von Lichtwellenleiter-Detektionssystemen. Zu erwähnen sind neben punktförmigen (Beschleunigungs-)detektionssystemen auch moderne Spanndrahtsysteme, durch welche Zaunbewehrungen, wie Natodrähte, als "Mikrofonkabelsysteme" eingesetzt werden können. Teilweise werden auch verstärkt optische Systeme wie Wärmebildkameras, Videokameras oder Laserscanner verwendet, die auf Veränderungen im Bildinhalt reagieren. Weiterhin können Lichtschranken (Einweg- , Reflexionsprinzip oder Faseroptik auch als Vorhang) verwendet werden. Hierbei wird eine ausgesendete elektromagnetische Welle auf Unterbrechung (Lichtschranke) oder auf ihr Zeitverhalten (Phasenlagemessung oder Lasertriangulation von Licht, meist Laserscanner) hin überwacht.

Die Parametrisierung solcher Systeme auf die Erkennung eines eindringenden Körpers oder der Schaffung einer Öffnung in der Größe einer durchstiegsfähigen Öffnung gemäß DIN oder VDS-Richtlinien führt, wie bei den anderen beschriebenen Systemen, zu einer Vielzahl von unerwünschten Meldungen. Durch diese Systeme werden neben Umwelteinflüssen z.B. Regen, Schnee, Staub, Nebel auch teilweise bewegliche Objekte (gleich, kleiner oder größer als eine durchstiegsfähige Öffnung) wie Kleintiere z.B. Vögel, Hasen, Füchse oder unabsichtlich durch Personen in der Nähe der Detektionseinrichtung als Eindringversuch fälschlicherweise erkannt.

Für die Detektion von Überkletterungsversuchen oder Eindringversuchen auf ebener Fläche werden sogenannte Bodendetektionssysteme eingesetzt. Diese bestehen aus Druck sensitiven Systemen, die Schläuche, Matten oder Kabel aufweisen. Druckempfindliche Sensorschläuche werden meistens in einer Tiefe von 25 bis 50 cm und mit einem Abstand von ca. 100 bis 150 cm im Boden verlegt. Jede Überquerung dieser Schläuche erzeugt eine Druckänderung, die durch elektronische Bauteile erkannt und gemeldet wird.

Eine weitere Variante ist ein Bodendetektionssystem als lineares, seismisches, passives System, das die durch Betreten der zu überwachenden Fläche ausgelösten Bodenerschütterungen durch temperaturbeständige, Flüssigkeit gefüllte Detektionsschläuche detektiert. Mithin ist der Anwendungsbereich stark eingeschränkt durch die örtlichen Bodenbedingungen. Eine Detektion ist zum Beispiel bei Bodenfrost nicht sichergestellt. Eine Überlistung dieser Systeme ist prinzipiell durch eine weitläufige Verteilung der Gewichtskraft zum Beispiel mit einer Bodenplatte möglich. Um Überwindungsversuche zu erkennen, müsste das System sehr empfindlich eingestellt werden. Dies würde zu einer stark erhöhten Falschalarmquote zum Beispiel durch Kleintiere führen. Weitere Einflussfaktoren können Schneelasten, angrenzender Fahrzeugverkehr und auch andere seismische Effekte sein.

Diese Systeme haben den weiteren Nachteil, dass die im Boden verlegten Schläuche korrosionsbeständig sowie resistent gegen etwaig vorkommende Chemikalien und organische Stoffe ausgelegt sein müssen. Generell sind solche Systeme wartungsintensiv. Durch ihre Anordnung sind die Installationskosten sowie die anschließenden Wartungs-, Instandhaltungs- oder Reparaturkosten hoch.

Ferner ist ein Übersteigschutz bekannt, der beispielsweise auf Zäunen, oder Mauern angebracht wird. Dabei handelt es sich um flächige Elemente, die meist an schräg stehenden Auslegern befestigt sind. Die flächigen Elemente bestehen beispielsweise aus Metallgittern (Doppelstabmatten) oder von Ausleger zu Ausleger verspannten Drahtzügen, teils auch als Stacheldraht ausgebildet. Teils werden derartige flächige Elemente, insbesondere in Form von gespannten Drahtzügen, im Flachdachbereich am Dachrand angeordnet, um dort einen Übersteigschutz zu bilden.

Den derart an der jeweiligen Schutzeinrichtung (Zaun, oder Mauer) befestigten flächigen Elementen ist es gemeinsam, dass Sie ein einfaches Übersteigen der Schutzeinrichtung verhindern, jedenfalls erschweren sollen. Ergänzend gibt es Ausführungen, bei denen die verspannten Meldekabel zur Auslösung eines Alarms ausgebildet sind. Meldekabel auf Basis von Meldedrähten werden frei oder verrohrt auf den Zaunauslegern montiert. Derartige Systeme sind leicht zu manipulieren. Frei zugänglich angeordnete Alarmdrähte können überbrückt werden. Verrohrte oder freie Alarmdrähte erkennen jedoch lediglich ein Durchtrennen. Ein Überklettern oder Verbiegen ist somit generell ohne Detektion möglich.

Meldekabel, die auf Basis von Feldveränderungen detektieren, führen dazu, dass Fehlalarme durch Umwelteinflüsse und Kleintiere entstehen. Meldekabel auf Basis von Lichtwellenleiter führen ebenfalls aufgrund des Meldeprinzips (Biegung) durch Umwelteinflüsse oder Kleintiere zu Fehlverhalten.

Meldekabel auf Basis von Körperschallmeldern detektieren Schallemissionen. Die Schallemissionen können wiederum durch Umwelteinflüsse oder Kleintiere erzeugt werden. Zaunschwanken zum Beispiel durch Wind kann ebenfalls zu einer unerwünschten Alarmmeldung führen.

Ferner sind Ausführungen bekannt, bei denen Lichtschranken, Laserscanner oder bildgebende Überwachungskameras verwendet werden, um ein Überwinden des Übersteigschutzes detektieren zu können. Lichtschranken und Laserscanner sind optische Detektionseinrichtungen. Diese können als Einweg-, Reflektionsprinzip oder Faseroptik als Vorhang verwendet werden. Hierbei wird eine ausgesendete elektromagnetische Welle auf Unterbrechung (Lichtschranke) oder auf ihr Zeitverhalten (Phasenlagemessung oder Lasertriangulation von Licht, meist Laserscanner) hin überwacht. Bildgebende Überwachungskameras oder Wärmebildkameras sind optische Systeme, die auf Veränderungen im Bildinhalt reagieren.

Beide Verfahren eignen sich nur bedingt im Außenbereich, da hier vor allem mit Umwelteinflüssen zum Beispiel Regen, Schnee, Staub, Nebel oder teilweise bewegliche Objekte wie Kleintiere als Quelle für Falschalarme zu rechnen ist. Weiterer Nachteil von diesen Systemen ist die einfache Manipulation durch unbefugte Personen durch Ablenken, Umlenken, Absorbieren oder Reflektieren. Die Manipulation wird durch den direkten Zugang und das offensichtliche Erkennen des physikalischen Detektionsprinzips vereinfacht.

Ein weiteres System zur Detektion von Überwindungsversuchen von Zaunauslegern ist ein System, welches das Abknicken des Zaunauslegers selbst detektiert. Hierfür wird ein entsprechendes Knickelement verwendet, welches den Zaunausleger stützt. Dieses Knickelement dient als "Sollbruchstelle" und gibt bei entsprechender Gewichtsauslösung meist zerstörungsfrei nach. An dem Knickelement sind selbst Sensoren angebracht. Durch diese mechanische Sollbruchstelle können leicht Sabotageversuche unternommen werden, indem dieses Knickelement gestützt wird, beispielsweise durch eine Holzlatte, Leiter, Rohrüberzug, Verschraubung, Verklebung oder Ummantelung. Ferner muss bei einer Auslösung das Element wieder mechanisch, meist per Hand, in die richtige Ausgangslage zurückgesetzt werden. Die Auslösekriterien sind durch die Mechanik des Knickelementes vorgegeben und können nicht einfach "parametriert" werden. Ein derartiges Detektionsprinzip wird unter der Markenbezeichnung "Vaku-FenZS-Zaunmeldesysteme" von der Firma Zaun und Sicherheit GmbH, 97828 Marktheidenfeld, Deutschland vertrieben.

In der US 4 829 287 A sind in einem Einbruchserkennungssystem, das einen Abschnitt eines Sicherheitszauns definiert, zwischen zwei vertikalen Ankerpfosten Drähte gespannt. Die Drähte sind an den Ankerpfosten über abstehende Detektorstifte befestigt, die jeweils Sensoren darstellen und ein Sensorsignal an eine Auswerteeinheit abgeben, wenn sich die Spannung des Drahtes ändert.

Die DE 38 37 902 C1 beschreibt eine Auslegereinrichtung mit einem Auslegerkopf, beispielsweise einem Y-förmigen Ausleger, bei dem zwischen dem Auslegerkopf und einem Auslegerträger, beispielsweise einem Zaunpfosten, eine Druckvorrichtung (Sensor) angeordnet ist, die in einer Normalstellung gehalten ist, jedoch belastend bzw. entlastend gegenüber dem Auslegerträger bewegbar ist.

Aus der KR 101 420 596 B1 ist ein Übersteigschutz an einem Zaun mit abgewinkelten Auslegern als Schutzeinrichtungen mit einem an der Schutzeinrichtung befestigten, flächigen Element bekannt, wobei das flächige Element über Kraftsensoren mit der Schutzeinrichtung verbunden, die Kraftsensoren mit einer Auswerteeinheit wirkverbunden und die Kraftsensoren Wägezellen sind, die vornehmlich Auflasten bzw. Entlastungen in Richtung der Schwerkraft detektieren, wobei das flächige Element entlang der von den Auslegern aufgespannten Ebene befestigt, zwischen zwei aufeinanderfolgenden Auslegern eingespannt und über die Kraftsensoren mit den Auslegern verbunden ist.

Ausgehend von diesem Stand der Technik, der einen Übersteigschutz mit Detektionsmöglichkeit umfasst, ist es Aufgabe der Erfindung, einen Übersteigversuch durch eine unberechtigte Person sicher detektieren zu können, ohne dass die Vorrichtung im normalen Einsatz eine Vielzahl von Fehlalarmen auslöst.

Gelöst wird diese Aufgabe mit einem Übersteigschutz gemäß Anspruch 1.

Dadurch, dass das flächige Element aus Profilen gebildet ist, nämlich aus rohrförmigen langgestreckten Elementen, die sich über den Abstand der beiden benachbart zueinander ausgerichteten Ausleger zwischen zwei Randprofilen erstrecken, wobei jedes der beiden Randprofile parallel aber leicht beabstandet zum zugeordneten Ausleger an diesem ausgerichtet aufliegt, wobei für die Befestigung des jeweiligen Randprofils auf dem zugeordneten Ausleger jeweils zwei als Wägezellen ausgebildete Kraftsensoren vorgesehen sind, werden vornehmlich Auflasten bzw. Entlastungen in Richtung der Schwerkraft detektiert. Da das flächige Element entlang der von den Auslegern aufgespannten Ebene befestigt und das flächige Element über die Kraftsensoren mit den Auslegern verbunden ist, wird erreicht, dass eine zusätzliche Belastung (oder auch Entlastung) am flächigen Element sofort durch die Auswerteeinheit ermittelt und ein Alarm ausgelöst wird. Dabei können bei Ausrichtung der Kraftsensoren und Gestaltung der Anordnung unterschiedliche Belastungen, beispielsweise durch windinduzierte Lasten, von Auflasten durch eine den Übersteigschutz belastende Person getrennt und somit Fehlalarme vermieden werden. Die Kraftsensoren sind dabei handelsübliche Wägezellen für Plattformwaagen oder ähnliche, die an ihrem Körper wenigstens einen Dehnungsmessstreifen aufweisen, der Spannungsveränderungen am Bauteil sicher in einem Messsignal abbildet. Dabei detektieren die Wägezellen sowohl Belastungen, wie auch Entlastungen in wenigstens einer Raumrichtung.

Bei einem Zaun mit abgewinkelten Auslegern ist das flächige Element entlang der von den Auslegern aufgespannten Ebene befestigt, wobei das flächige Element über die Kraftsensoren (Wägezellen) mit den Auslegern verbunden ist. Damit ist die Ausrichtung der Kraftsensoren so gewählt, dass Auflasten bzw. Entlastungen in Erdanziehungsrichtung vornehmlich gemessen werden. Somit wird verhindert, dass lateral angreifende Windlasten zu Fehlauslösungen führen.

Das flächige Element ist zwischen zwei aufeinanderfolgenden Auslegern eingespannt, wobei je Ausleger zwei Kraftsensoren vorgesehen sind, kann jedes flächige Element mittels 4 Kraftsensoren bzw. Wägezellen Übersteigversuche zuverlässig detektierend an einem entsprechenden Zaun befestigt werden. Beispielsweise kann jede Wägezelle auf eine Messschwelle von 10 kg eingestellt werden, so dass erst bei Erreichen dieser Last ein Alarmsignal ausgelöst wird. Somit wird vermieden, dass sich auf dem flächigen Element absetzende Vögel, angreifende Windlasten, daran hängenbleibende Luftfrachten, wie Plastikfolien oder Papierbahnen oder Schneelasten zu Fehlauslösungen führen. Dabei ist das flächige Element aus Profilen gebildet, damit etwaige auf dem flächigen Element wirkende Gewichtskraft unmittelbar zu den an den Auslegern angeordneten Sensoren geleitet werden und diese zuverlässig die Belastung detektieren können. Ferner können derartige Profile einen höheren Widerstand gegen Durchtrennen oder andere Manipulationen beinhalten. Ferner ist bevorzugt, dass das flächige Element selbst mit Meldevorrichtungen gegen ein Durchtrennen abgesichert ist.

Wenn die Auswerteeinheit einen Belastungsschwellwert beinhaltet, bei dessen Überschreiten ein Alarm ausgelöst wird, können Fehlalarme aufgrund von geringen Belastungen (oder Entlastungen) vermieden werden.

In alternativer oder ergänzender Ausführung speichert die Auswerteeinheit die vorangehenden Messwerte und vergleicht sie mit den folgenden, wobei eine maximale Messwertveränderung vorgegeben ist, bei dessen Überschreiten ein Alarm ausgelöst wird. Damit ist es möglich, sich langsam erhöhende Belastungen, beispielsweise beim Aufbau einer Schneelast auf einem flächigen Element von den zu detektierenden Ereignissen auszuschließen. Es wird also nur ein bestimmter Veränderungsgradient zugelassen, wobei zu schnelle Veränderungen zu einer Alarmauslösung führen.

Nachfolgend wird ein Ausführungsbeispiel der Erfindung anhand der beiliegenden Figur detailliert beschrieben.

Darin zeigt:
- Fig. 1: ein Übersteigschutz an einem Zaun.

In Fig. 1 ist der obere Teil eines Zaunes 7 in Seitenansicht dargestellt. Der Zaun 7 weist senkrecht im Boden verankerte Pfähle 71 entlang der vom Zaun 7 zu schützenden Grenze auf, wobei zwischen benachbarten Pfählen 71 Zaungitter 70 befestigt sind. In Fig. 1 ist lediglich das obere Ende des Pfahls 71 mit seinem Kopfende 73 dargestellt. Der Zaun 7 kann ein Zaungitter 70 mit rohrförmigen langgestreckten Elementen 72, in denen beispielsweise ein optisches Detektionssystem gemäß der mit früherem Prioritätstag nachveröffentlichten Gebrauchsmusteranmeldung DE 20 2014 103 386.6 angeordnet sind, aufweisen. Am Kopfende 73 des Zauns 7 ist ein Ausleger 2 so befestigt, dass sein freies Ende etwa in einem Winkel von 45° zur lotrechten innenseitig vom Zaunpfahl 71 schräg nach oben zeigt. Dabei ist an jedem Pfahl 71 ein Ausleger 2 angebracht, so dass zwischen zwei benachbart nebeneinander stehenden Pfählen 71 mit den entsprechend dort angebrachten Auslegern 2,2 ein flächiges Element 1 zwischen den beiden aufeinanderfolgenden Auslegern 2,2 angebracht ist.

Dabei besteht das flächige Element 1 aus einem Abschnitt, wie das Zaungitter 70 des Zauns 7. Dieses flächige Element 1 weist somit rohrförmige langgestreckte Elemente 12 auf, die sich über den Abstand der beiden benachbart zueinander ausgerichteten Auslegern 2,2 zwischen zwei Randprofilen 11 erstrecken. Das Randprofil 11 liegt dabei parallel aber leicht beabstandet zum Ausleger 2 an diesem ausgerichtet auf, wobei für die Befestigung des Randprofils 11 auf dem Ausleger 2 jeweils zwei als Wägezellen ausgebildete Kraftsensoren 3 vorgesehen sind. Zur mechanischen Verbindung sind dabei sowohl am Ausleger 2 Winkelkonsolen 21, wie auch am Randprofil 11 entsprechende Winkelkonsolen 13 vorgesehen. Wichtig ist dabei, dass das flächige Element 1 als Übersteigschutz zum Zaun 7 leicht beabstandet auf den Auslegern 2 angeordnet ist.

Bei einer Belastung des flächigen Elements 1 messen die zwischen dem flächigen Element 1 und dem Ausleger 2 angeordneten Wägezellen 3 eine entsprechende Belastungsänderung Z, die dann über eine Auswerteeinheit 4, mit der die Wägezellen 3 über Wirkverbindungen 31 verbunden sind, bei Überschreitung eines vorgegebenen Belastungsschwellwertes einen Alarm über Alarmeinrichtung 41 auslösen.

Neben der hier angegebenen Sensorik für eine etwaige Belastung der flächigen Elemente 1 kann an dem flächigen Element 1 und insbesondere an den rohrförmigen oder z-förmigen, langgestreckten Elementen 12 ergänzende Detektionssensorik angeordnet werden, um Manipulationen an der jeweiligen Struktur feststellen, melden und zur Alarmauslösung verwenden zu können. Selbstverständlich können jegliche Kraftsensoren verwendet werden, die eine übermäßige Belastung der jeweiligen flächigen Elemente 1 am entsprechenden Einbauort detektieren können. Bevorzugt sind Wägezellen 3 mit Dehnungsmessstreifen. Dabei ist ferner hervorzuheben, dass die Wägezellen 3 von der Angriffseite entfernt angeordnet sind. Damit werden zusätzlich Manipulationsversuche direkt an den Wägezellen 3 verhindert.

Wenn in der Auswerteeinheit 4 entsprechende vorausgewählte Belastungsschwellwerte gespeichert sind, führen deutlich kleinere Belastungen, beispielsweise windinduzierte Belastungen oder auf dem flächigen Element aufsitzende Vögel etc. nicht zu einer Alarmauslösung. Alternativ oder ergänzend ist es möglich, dass die Auswerteeinheit 4 auch die jeweiligen vorangehend kontinuierlich oder wiederkehrend gemessenen Belastungswerte abspeichert und diese miteinander vergleicht. Dabei kann ein sich langsam änderndes Belastungsignal als zulässig definiert werden, wobei bei einer stärkeren Messwertveränderung (größerer Gradient) die Alarmauslösung erfolgt. Damit können sich langsam aufbauende Lasten, wie beispielsweise Schneelasten herausgerechnet werden.

### Bezugszeichenliste

- 1: flächiges Element
- 11: Randprofil
- 12: rohrförmiges, langgestrecktes Element
- 13: zweite Winkelkonsole

- 2: Ausleger
- 21: erste Winkelkonsole

- 3: Kraftsensor, Wägezelle
- 31: Wirkverbindung

- 4: Auswerteeinheit
- 41: Alarmeinrichtung

- 7: Zaun
- 70: Zaungitter
- 71: Pfahl
- 72: langgestrecktes Element, Rohr
- 73: Kopfende

- Z: Belastungsänderung

## Patentansprüche

1. Übersteigschutz an einem Zaun (7) mit abgewinkelten Auslegern (2) als Schutzeinrichtungen mit einem an der Schutzeinrichtung befestigten, flächigen Element (1), wobei das flächige Element (1) über Kraftsensoren (3) mit der Schutzeinrichtung verbunden , die Kraftsensoren (3) mit einer Auswerteeinheit (4) wirkverbunden und die Kraftsensoren (3) Wägezellen sind, die vornehmlich Auflasten bzw. Entlastungen in Richtung der Schwerkraft detektieren, wobei das flächige Element (1) entlang der von den Auslegern (2) aufgespannten Ebene befestigt, zwischen zwei aufeinanderfolgenden Auslegern (2) eingespannt und über die Kraftsensoren (3) mit den Auslegern (2) verbunden ist, **dadurch gekennzeichnet, dass** das flächige Element (1) aus Profilen gebildet ist, nämlich aus rohrförmigen langgestreckten Elementen (12), die sich über den Abstand der beiden benachbart zueinander ausgerichteten Ausleger (2,2) zwischen zwei Randprofilen (11) erstrecken, wobei jedes der beiden Randprofile (11) parallel aber leicht beabstandet zum zugeordneten Ausleger (2) an diesem ausgerichtet aufliegt, wobei für die Befestigung des jeweiligen Randprofils (11) auf dem zugeordneten Ausleger (2) jeweils zwei als Wägezellen ausgebildete Kraftsensoren (3) vorgesehen sind.

2. Übersteigschutz nach Anspruch 1 ,**dadurch gekennzeichnet, dass** die Auswerteeinheit (4) einen Belastungsschwellwert beinhaltet, bei dessen Überschreiten ein Alarm ausgelöst wird.

3. Übersteigschutz nach einem der vorangehenden Ansprüche, **dadurch gekennzeichnet, dass** die Auswerteeinheit (4) die vorangehenden Messwerte speichert und mit den folgenden vergleicht, wobei eine maximale Messwertveränderung vorgegeben ist, bei dessen Überschreiten ein Alarm ausgelöst wird.

## Claims

1. A climb-over protection device on a fence (7) with angled cantilever arms (2) as protection means with a planar element (1) fastened to the protection means, wherein the planar element (1) is connected to the protection means by way of force sensors (3), the force sensors (3) are in an operative connection with an evaluation unit (4) and the force sensors (3) are load cells which detect predominantly loads applied or loads relieved in the direction of the force of gravity, wherein the planar element (1) is fastened along the plane spanned by the cantilever arms (2), is clamped between two successive cantilever arms (2) and is connected to the cantilever arms (2) by way of the force sensors (3), **characterised in that** the planar element (1) is formed from profiles, namely from tubular, elongate elements (12) which extend over the distance of the two cantilever arms (2, 2) which are oriented adjacent to each other between two edge profiles (11), wherein each of the two edge profiles (11) lies on the associated cantilever arm (2) parallel but slightly spaced apart relative to the latter, wherein in each case two force sensors (3) designed as load cells are provided for fastening of the respective edge profile (11) to the associated cantilever arm (2).

2. A climb-over protection device according to Claim 1, **characterised in that** the evaluation unit (4) comprises a load threshold value above which an alarm is triggered.

3. A climb-over protection device according to one of the preceding claims, **characterised in that** the evaluation unit (4) stores the preceding measured values and compares them with the following ones, with a maximum change in measured values being specified above which an alarm is triggered.

## Revendications

1. Protection contre l'intrusion par le haut sur une clôture (7) avec des bras inclinés (2) comme dispositifs de protection, avec un élément plan (1) fixé au dispositif de protection, l'élément plan (1) étant relié au dispositif de protection par des capteurs de force (3), lesquels capteurs de force (3) étant reliés de manière opérationnelle à une unité de traitement (4) et les capteurs de force (3) étant des cellules de pesée qui détectent essentiellement des mises sous charge et des décharges en direction de la gravité, l'élément plan (1) étant fixé le long du plan délimité par les bras (2), enserré entre deux bras (2) successifs, et relié aux bras (2) par les capteurs de force (3), **caractérisée en ce que** l'élément plan (1) est formé de profils, à savoir d'éléments tubulaires allongés (12) qui s'étendent entre deux profilés de bord (11) sur toute la distance entre les deux bras (2, 2) adjacents alignés l'un sur l'autre, chacun des deux profilés de bord (11) reposant sur le bras (2) associé, parallèlement mais légèrement espacé de celui-ci, deux capteurs de force (3) conçus comme des cellules de pesée étant prévus pour fixer chaque profil de bord (11) sur le bras (2) associé.

2. Protection contre l'intrusion par le haut selon la revendication 1, **caractérisée en ce que** l'unité de traitement (4) contient une valeur seuil de charge qui quand elle est dépassée déclenche une alarme.

3. Protection contre l'intrusion par le haut selon l'une des revendications précédentes, **caractérisée en ce que** l'unité de traitement (4) mémorise les valeurs de mesure précédentes et les compare aux suivantes, une variation maximale de la valeur mesurée étant prédéfinie qui quand elle est dépassée déclenche une alarme.
